# EUROPÄISCHE PATENTSCHRIFT

(11) **EP 1 872 687 B1**
(45) Veröffentlichungstag und Bekanntmachung des Hinweises auf die Patenterteilung: **03.08.2016**
(21) Anmeldenummer: 07110261.0
(22) Anmeldetag: 14.06.2007
(51) Int. Cl.: A47C 1/035

(54) **Sitzmöbel**
Seating
Meubles destinés à s'asseoir

(30) Priorität: 28.06.2006 DE 202006010070 U
(43) Veröffentlichungstag der Anmeldung: 02.01.2008
(73) Patentinhaber: Ferdinand Lusch GmbH & Co. KG, 33649 Bielefeld (DE)
(72) Erfinder: Buchholz, Christian, 33332 Gütersloh (DE)
(74) Vertreter: Cohausz & Florack

(56) Entgegenhaltungen:
- DE-A1- 1 404 664
- DE-A1- 2 757 652
- DE-U1- 29 707 946
- FR-A- 1 216 400
- FR-A- 1 247 421
- FR-A- 1 255 487
- FR-A- 1 276 621
- US-A- 3 010 761
- US-A- 3 958 827

## Beschreibung

Die Erfindung betrifft ein Sitzmöbel mit einem Grundgestell, einem daran bewegbar angeschlossenen Sitzteil, einer damit verbundenen Rückenlehne sowie einer von einer abgeschwenkten Nichtgebrauchs- in eine aufgeschwenkte Gebrauchsstellung verschwenkbaren Fußstütze, die über mindestens einen Schwenkbeschlag mit dem Sitzteil verbunden ist, wobei der Schwenkbeschlag der Fußstütze bewegungsabhängig mit der Rückenlehne verbunden ist.
Bei einem solchen Sitzmöbel, wie es beispielsweise aus der US 4 740 031 bekannt ist, kann die Rückenlehne weitgehend wandfrei verschwenkt werden. D.h., beim Verschwenken in eine Liegeposition wandert die Rückenlehne zusammen mit dem Sitzteil gegenüber dem Grundgestell nach vorne, so dass der äußere Abstand der Rückenlehne zum Grundrahmen in jeder Schwenkposition etwa gleich ist bzw. nur unwesentlich verändert.

Zu einem Verschwenken des Fußteiles von einer abgeschwenkten Nichtgebrauchs- in eine aufgeschwenkte Gebrauchsstellung ist die Fußstütze über einen Schwenkbeschlag mit dem Sitzteil verbunden, wobei bei einer Kraftausübung auf das Sitzteil durch Gewichtsverlagerungeiner aufsitzenden Person das Sitzteil unter Aufschwenkung der Fußstütze nach vorne geschoben wird.

Durch die ausschließliche Anbindung der Fußstütze am Sitzteil ist lediglich eine Verschwenkung der Fußstütze in einem Winkelbereich von etwa 90° möglich, d.h., in einer abgesenkten Nichtgebrauchsstellung bildet die Fußstütze sozusagen die Sichtseite des Sitzmöbels von vorne, in der die Fußstütze praktisch senkrecht zum Boden steht, auf dem das Sitzmöbel abgestellt ist.

Aus vielerlei Gründen ist diese Endposition der Fußstütze unbefriedigend. Zunächst einmal behindert sie einen uneingeschränkten bequemen Gebrauch des Sitzmöbels, da hierzu eine gewisse Fußfreiheit unterhalb des Sitzteiles gewünscht wird, die bei dem bekannten Sitzmöbel nicht gegeben ist.

Darüber hinaus ist der Zugang zum Raum unterhalb des Sitzteiles, beispielsweise um den darunter befindlichen Bodenbereich zu säubern, nur zugänglich, wenn die Fußstütze aufgeschwenkt ist. Daneben wird auch die Freiheit bei der gestalterischen Konzeption des Sitzmöbels eingeschränkt, da die Positionierung der Fußstütze in optischer Hinsicht vielfach als störend empfunden wird.

Ein weiteres Sitzmöbel mit einer weitgehend wandfrei verschwenkbaren Rückenlehne ist aus der DE 299 08 149 U1 bekannt.

Der Erfindung liegt daher die Aufgabe zugrunde, ein Sitzmöbel der gattungsgemäßen Art so weiterzuentwickeln, dass eine bodenfreie Verschwenkung der Fußstütze möglich ist.

Diese Aufgabe wird durch ein Sitzmöbel mit den Merkmalen des Anspruchs 1 gelöst.

Diese konstruktive Ausbildung verbessert somit die Verwendbarkeit des Sitzmöbels, wobei deren Realisierung mit konstruktiv und fertigungstechnisch einfachen Mitteln möglich ist.

Da die Rückenlehne beim Verschwenken bzw. beim Aufschwenken der Fußstütze gegenüber dem Sitzteil eine Relativverschwenkung vollführt, bei der sich der Öffnungswinkel zwischen der Rückenlehne und dem Sitzteil vergrößert, wird erreicht, dass auch der Aufschwenkwinkel der Fußstütze maximiert wird. Prinzipiell erfolgt eine Verschwenkung der Fußstütze von der Nichtgebrauchs- in die Gebrauchsstellung, in der die Fußstütze praktisch eine Verlängerung des Sitzteiles darstellt, über einen Winkelbereich von etwa 180°. D.h., die Fußstütze verläuft in Nichtgebrauchsstellung unterhalb des Sitzteiles parallel dazu, wobei ein Fußpolster der Fußstütze auf der dem Sitzteil abgewandten Seite positioniert ist

Da die Fußstütze in bezug auf ihre Dicke sehr klein gehalten sein kann, ergibt sich eine relativ große Bodenfreiheit, so dass die Fußstütze in eingeschwenkter Stellung sowohl in optischer wie auch in Gebrauchshinsicht nicht als störend empfunden wird. Aufgrund der Bodenfreiheit, wie sie von Sitzmöbeln ohne Fußstütze bekannt sind, ist auch der Raum unterhalb des Sitzteiles frei zugänglich, beispielsweise zu Reinigungszwecken.

Nach einer vorteilhaften Weiterbildung der Erfindung ist vorgesehen, am Gestellrahmen einen Lenkerhebel drehbeweglich anzuordnen, der sowohl drehbar mit dem Sitzteil wie auch mit zwei Steuerhebeln verbunden ist, von denen einer am Schwenkbeschlag der Fußstütze und der andere am Rückenteil angreift.

Hierdurch wird erreicht, dass bei Verschwenkung des Rückenteiles, beispielsweise durch Gewichtsverlagerung oder motorisch, die Fußstütze aus ihrer Nichtgebrauchsstellung unterhalb des Sitzteiles in die Gebrauchsstellung aufgeschwenkt wird.

Gegenüber einem Schwenkbeschlag nach dem Stand der Technik kann der Schwenkbeschlag für die Fußstütze durch die erfindungsgemäße Ausbildung erheblich einfacher konzipiert sein, wobei der Schwenkbeschlag mit wesentlich weniger Einzelteilen auskommt als der bekannte.

Naturgemäß führt dies zu einer durchaus bemerkenswerten Kostenreduzierung sowohl in bezug auf die Herstellung wie auch in bezug auf die Montage.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figuren 1 - 3: ein erfindungsgemäßes Sitzmöbel, jeweils in unterschiedlichen Funktionsstellungen in schematischen Seitenansichten.

In den Figuren ist ein Sitzmöbel dargestellt, das in seinem Grundaufbau ein mit Seitenteilen versehenes Grundgestell 4 aufweist, sowie ein daran bewegbar angeschlossenes Sitzteil 1, eine damit verbundene, weitgehend wandfrei verschwenkbare Rückenlehne 2 und eine von einer abgeschwenkten Nichtgebrauchs- (Figur 1) in eine aufgeschwenkte Gebrauchsstellung (Figur 3) verschwenkbare Fußstütze 3, die über jeweils einen, einem Seitenteil des Grundgestells 4 zugeordneten Schwenkbeschlag mit dem Sitzteil 1 verbunden ist. In der Figur 2 ist eine Zwischenstellung des Sitzmöbels von einer Nichtgebrauchs- in eine Gebrauchsstellung gezeigt.

Das Sitzteil 1 ist über einen Anschlussrahmen 6 mit der Rückenlehne 2 verbunden, wobei bei einer rückwärts gewandten Schwenkbewegung der Rückenlehne 2 sich der Winkel zum Sitzteil 1 in einem gewissen, geringen Maße vergrößert.

Am Grundgestell 4, und zwar jedem Seitenteil zugeordnet, ist eine Kragplatte 7 befestigt, an der eine Lenkerlasche 16 angeschlossen ist, die wiederum gelenkig am Sitzteil 1 angeordnet ist.

Der Schwenkbeschlag 5 besteht aus zwei etwa parallel zueinander ausgerichteten Koppelgliedern 14, 15, von denen eines beidseitig an einem Schwenkhebel 13 und das andere an der Kragplatte 7 abgewandt liegende Koppelglied 14 sowohl an dem Schwenkhebel 13 wie auch an einem Schwenkhebel 12 angelenkt ist. Beide Schwenkhebel 12, 13 tragen das Fußteil 3, das auf seiner Benutzungsseite mit einem Fußpolster 18 versehen ist.

Gemäß der Erfindung ist jeder Schwenkbeschlag 5 der Fußstütze 3 bewegungsabhängig mit der Rückenlehne 2 verbunden. Hierzu ist ein Steuerhebel vorgesehen, der an einem Anschlussteil 17, das mit dem Sitzteil 1 fest verbunden ist, drehbar gelagert ist und der andererseits schwenkbar an einem Tragarm 8 befestigt ist, der fest mit dem Grundgestell 4 verbunden ist.

Am anderen Ende des Lenkerhebels 9 sind zwei Steuerhebel 10, 11 drehbar angeschlossen, wobei der Steuerhebel 10 andererseits an der Rückenlehne 2 und der Steuerhebel 11 mit dem zugewandt liegenden Koppelglied 15 gelenkig angeschlossen ist.

Bei einem Zurückschwenken der Rückenlehne 2 aus der in der Figur 1 gezeigten Nichtgebrauchsstellung der Fußstütze 3, bei der diese unterhalb des Sitzteiles 1 positioniert ist und das Fußpolster 18 parallel zur Polsterung des Sitzteiles 1, auf der diesem gegenüberliegenden Seite angeordnet ist, wird das Fußteil 3 in eine Zwischenposition verschwenkt, wie sie in der Figur 2 zu sehen ist, während das Sitzteil 1 durch die Lenkerlasche 16 und den Lenkerhebel 9 relativ zum Grundgestell 4 nach vorne bewegt wird.

Im weiteren Verlauf wird das Sitzteil 1 weiter nach vorne geführt, unter Verschwenkung der Rückenlehne 2 bis in eine in der Figur 3 dargestellte Endstellung der Fußstütze 3, in der das Fußpolster 18 oberseitig positioniert ist.

Da das Sitzteil 1 vorderseitig angehoben wird, entsteht eine so große Bodenfreiheit, dass die Fußstütze 3 bzw. das Fußpolster 18 in seiner Fläche so groß dimensioniert sein kann, dass eine optimierte Fußauflage gegeben ist, bei Beibehaltung einer problemlosen Verschwenkbarkeit unter das Sitzteil 1.

### Bezugszeichenliste

1 Sitzteil
2 Rückenlehne
3 Fußstütze
4 Grundgestell
5 Schwenkbeschlag
6 Anschlussrahmen
7 Kragplatte
8 Tragarm
9 Lenkerhebel
10 Steuerhebel
11 Steuerhebel
12 Schwenkhebel
13 Schwenkhebel
14 Koppelglied
15 Koppelglied
16 Lenkerlasche
17 Anschlussteil
18 Fußpolster

## Patentansprüche

1. Sitzmöbel, mit einem Grundgestell (4), einem daran bewegbar angeschlossenen Sitzteil (1), einer damit verbundenen Rückenlehne (2) sowie einem von einer abgeschwenkten Nichtgebrauchs- in eine aufgeschwenkte Gebrauchsstellung verschwenkbaren Fußstütze (3), die über mindestens einen Schwenkbeschlag (5) mit dem Sitzteil (1) verbunden ist, wobei der Schwenkbeschlag (5) der Fußstütze (3) bewegungsabhängig mit der Rückenlehne (2) verbunden ist, wobei das Sitzteil (1) beim Verschwenken der Rückenlehne (2) in eine Liegeposition gegenüber dem Grundgestell (4) verschwenkt wird, wobei die Rückenlehne (2) beim Verschwenken in eine Liegeposition zusammen mit dem Sitzteil (1) gegenüber dem Grundgestell (4) nach vorne wandert, so dass die Rückenlehne (2) weitgehend wandfrei verschwenkbar ist und wobei die Fußstütze(3) in Nichtgebrauchsstellung unterhalb des Sitzteiles (1), etwa parallel dazu verlaufend angeordnet und ein Fußpolster (18) der Fußstütze (3) auf der dem Sitzteil (1) abgewandten Seite platziert ist.

2. Sitzmöbel nach Anspruch 1, **dadurch gekennzeichnet, dass** der Schwenkbeschlag (5) zwei etwa parallel zueinander verlaufende Koppelglieder (14, 15) aufweist, von denen das erste Koppelglied (14) gelenkig mit zwei das Fußteil (3) tragenden Schwenkhebeln (12, 13) und das zweite Koppelglied (15) mit dem einen Schwenkhebel (13) gelenkig verbunden sind.

3. Sitzmöbel nach einem der vorhergehenden Ansprüche, **dadurch gekennzeichnet, dass** der Schwenkbeschlag (5) eine Lenkerlasche (16) aufweist, die einerseits am Sitzteil (1) und andererseits an einer gestellfesten Kragplatte (7) angelenkt ist.

4. Sitzmöbel nach einem der vorhergehenden Ansprüche, **dadurch gekennzeichnet, dass** am Grundgestell (4) ein Lenkerhebel (9) schwenkbar angeschlossen ist, der an einem gestellfesten Anschlussteil (17) drehbar gelagert ist und der andererseits zwei angelenkte Steuerhebel (10, 11) trägt.

5. Sitzmöbel nach einem der vorhergehenden Ansprüche, **dadurch gekennzeichnet, dass** der Steuerhebel (10) mit der Rückenlehne (2) verbunden ist.

6. Sitzmöbel nach einem der vorhergehenden Ansprüche, **dadurch gekennzeichnet, dass** der Steuerhebel (11) mit seinem anderen Ende schwenkbar am Schwenkbeschlag (5) angeschlossen ist.

7. Sitzmöbel nach einem der vorhergehenden Ansprüche, **dadurch gekennzeichnet, dass** der Steuerhebel (11) schwenkbar am zweiten Koppelglied (15) befestigt ist.

8. Sitzmöbel nach einem der vorhergehenden Ansprüche, **dadurch gekennzeichnet, dass** das Sitzteil (1) einen Anschlussrahmen (6) aufweist, an dem die Rückenlehne (2) gelenkig befestigt ist.

## Claims

1. Seat having a base frame (4), a seating part (1) removably connected to said base frame (4), a back rest (2) joined to said base frame (4) and a foot support (3) which can be pivoted from an unused position pivoted downwards to an used position pivoted upwards which is joined to the seating part (1) by means of at least one swivel fitting (5), whereby the swivel fitting (5) of the foot support (3) is joined to the back rest (2) depending on the movement, whereby the seating part (1) is pivoted opposite the base frame (4) when the back rest (2) is pivoted to a reclined position, whereby the back rest (2) moves forwards together with the seating part (1) relative to the base frame (4) when the back rest (2) is pivoted to a reclined position, such that the back rest (2) can be pivoted in a predominantly wall-free manner and whereby the foot support (3) in its unused position is arranged underneath the seating part (1), running approximately in parallel to it, and a foot cushion (18) on the foot support (3) is placed on the side facing away from the seating part (1).

2. Seat according to claim 1, **characterised in that** the swivel fitting (5) has two coupling links (14, 15) running approximately in parallel, the first coupling link (14) being articulatedly joined to two swivel levers (12,13) which carry the foot support (3) and the second coupling link (15) being articulatedly joined to one swivel lever (13).

3. Seat according to any one of the preceding claims, **characterised in that** the swivel fitting (5) has a handlebar link (16) which is attached on the one side on the seating part (1) and on the other side to a frame-fixed cantilever plate (7).

4. Seat according to any one of the preceding claims, **characterised in that** a handlebar lever (9) is pivotably connected to the base frame (4), which handlebar lever (9) is rotatably mounted to a frame-fixed connection part (17) and which has two articulated control levers (10,11) attached to the other side.

5. Seat according to any one of the preceding claims, **characterised in that** the control lever (10) is joined to the back rest (2).

6. Seat according to any one of the preceding claims, **characterised in that** the other end of the control lever (11) is pivotably connected to the swivel fitting (5).

7. Seat according to any one of the preceding claims, **characterised in that** the control lever (11) is pivotably fixed to the second coupling link (15).

8. Seat according to any one of the preceding claims, **characterised in that** the seating part (1) has a connecting frame (6) to which the back rest (2) is articulatedly fixed.

## Revendications

1. Siège comportant un châssis (4), une assise (1) y étant raccordée de façon à être mobile, un dossier (2) y étant relié, ainsi qu'un repose-pied (3) susceptible de pouvoir basculer d'une position de non-utilisation rabattue à une position d'utilisation pivotée, et étant relié par l'intermédiaire au moins d'une ferrure pivotante (5) à l'assise (1), auquel cas la ferrure pivotante (5) du repose-pied (3) est reliée en fonction du mouvement au dossier (2), auquel cas l'assise (1) est basculée, lors du basculement du dossier (2) en une position allongée par rapport au châssis (4), auquel cas le dossier (2) se déplace vers l'avant, conjointement à l'assise (1), par rapport au châssis (4) lors du basculement en une position allongée, de sorte que le dossier (2) est susceptible de pouvoir basculer amplement de façon sans mur et auquel cas le repose-pied (3) est agencé en une position de non-utilisation en-dessous de l'assise (1) et passant à peu près parallèlement à celle-ci et un coussinet (18) du repose-pied (3) est placé sur le côté opposé à l'assise (1).

2. Siège selon la revendication 1, **caractérisé en ce que** la ferrure pivotante (5) présente deux éléments de couplage (14, 15) étant à peu près parallèle l'un à l'autre, le premier élément de couplage (14) étant relié, de façon articulée, à deux leviers pivotants (12,13) soutenant le repose-pied (3) et le deuxième élément de couplage (15) étant relié, de façon articulée, à l'un levier pivotant (13).

3. Siège selon l'une quelconque des revendications précédentes, **caractérisé en ce que** la ferrure pivotante (5) présente une éclisse de liaison (16) qui est reliée, de manière articulée, d'une part à l'assise (1) et d'autre part à une console fixe (7).

4. Siège selon l'une quelconque des revendications précédentes, **caractérisé en ce qu'**un levier à bras (9) est raccordé pivotant sur le châssis (4) et est logé en rotation sur un élément de raccordement fixe (17) et porte, d'autre part, deux leviers de commande (10, 11) articulés.

5. Siège selon l'une quelconque des revendications précédentes, **caractérisé en ce que** le levier de commande (10) est relié au dossier (2).

6. Siège selon l'une quelconque des revendications précédentes, **caractérisé en ce que** le levier de commande (11) est raccordé pivotant au niveau de son autre extrémité à la ferrure pivotante (5).

7. Siège selon l'une quelconque des revendications précédentes, **caractérisé en ce que** le levier de commande (11) est fixé pivotant au deuxième élément de couplage (15).

8. Siège selon l'une quelconque des revendications précédentes, **caractérisé en ce que** l'assise (1) présente un cadre de raccordement (6) auquel le dossier (2) est relié de manière articulée.
